# EUROPÄISCHE PATENTSCHRIFT

(11) **EP 2 625 364 B1**
(45) Veröffentlichungstag und Bekanntmachung des Hinweises auf die Patenterteilung: **07.09.2016**
(21) Anmeldenummer: 11830243.9
(22) Anmeldetag: 06.10.2011
(51) Int. Cl.: E05F 1/16, E05F 5/00

(54) **MITTELTÜR-ZUZIEHVORRICHTUNG**
MIDDLE DOOR CLOSING DEVICE
DISPOSITIF DE FERMETURE DE PORTE CENTRALE

(30) Priorität: 06.10.2010 DE 102010047485
(43) Veröffentlichungstag der Anmeldung: 14.08.2013
(73) Patentinhaber: Zimmer, Günther, 77866 Rheinau (DE); Zimmer, Martin, 77866 Rheinau (DE)
(72) Erfinder: Zimmer, Günther, 77866 Rheinau (DE); Zimmer, Martin, 77866 Rheinau (DE)
(74) Vertreter: Thämer, Wolfgang
(86) Internationale Anmeldenummer: PCT/DE2011/001806
(87) Internationale Veröffentlichungsnummer: WO 2012/045304

(56) Entgegenhaltungen:
- DE-U1-202010 007 230

## Beschreibung

Die Erfindung betrifft eine Mitteltür-Zuziehvorrichtung zum Zuziehen einer Mitteltür in zwei Zuziehrichtungen mit einem aus zwei Zug- und Abbremsvorrichtungen bestehenden Zug- und Abbremsvorrichtungspaar, wobei jede Zug- und Abbremsvorrichtung ein zwischen einer kraft- und/oder formschlüssig gesicherten Parkposition und einer Endlage unter Entladung eines wiederholt beladbaren Energiespeichers und unter Verkleinerung eines Verdrängungsraums einer Zylinder-Kolben-Einheit bewegbares Mitnahmeelement umfasst sowie ein Verfahren zum Zuziehen einer Mitteltür mit dieser Vorrichtung.

Aus der DE 10 2006 019 351 A1 ist eine Zuziehvorrichtung für Schiebetüren bekannt. Die Tür kann nur in eine Richtung in eine Endlage gezogen werden.

Die DE 20 2010 007 230 U1 offenbart eine bidirektionale Einzugsvorrichtung mit zwei korpusseitigen Einzugseinrichtungen, deren Mitnehmer mit einem gemeinsamen, separat geführten korpusseitigen Schlitten mit Schwenkarmen kontaktierbar sind. Der Schlitten wiederum ist mit der Tür kontaktierbar. Dieses Dokument offenbart die Merkmale des Oberbegriffs des Anspruchs 1.

Der vorliegenden Erfindung liegt daher die Aufgabe zugrunde, eine Mitteltür-Zuziehvorrichtung zu entwickeln, mit der die Mitteltür in zwei Richtungen zuziehbar ist.

Diese Problemstellung wird mit den Merkmalen des Hauptanspruches gelöst. Dazu weist jedes Mitnahmeelement zwei Anschlagteile auf, die sowohl in der Längsrichtung als auch in der Querrichtung des Mitnahmeelements zueinander versetzt angeordnet sind. An jedem Anschlagteil ist jeweils eine Anschlagfläche angeordnet. Die an dem der jeweiligen Parkposition zugewandten Anschlagteil angeordnete Anschlagfläche ist eine Zugfläche. Die an dem der jeweiligen Endlage zugewandten Anschlagteil angeordnete Anschlagfläche ist eine Schubfläche. Somit umfasst jedes Mitnahmeelement eine Zug- und eine zu dieser versetzt angeordnete Schubfläche. Die zentralen Normalenvektoren der Zugfläche und der Schubfläche jedes einzelnen Mitnahmeelements zeigen in zumindest annähernd entgegengesetzte Richtungen. Die einander zugewandten Zug- und Schubflächen der beiden Mitnahmeelemente bilden zumindest in einem Teilhub der Zug- und Abbremsvorrichtungen jeweils ein Kontaktpaar.

In einer Ausgangsposition - bei geöffneter Mitteltür - ist die eine Zug- und Abbremsvorrichtung in der Parkposition und die andere Zug- und Abbremsvorrichtung ist in der Endlage. Beim Schließen der Mitteltür kontaktiert die Zugfläche der in der Endlage befindlichen Zug- und Abbremsvorrichtung die Schubfläche der in der Parkposition befindlichen Zug- und Abbremsvorrichtung und löst diese aus. Nach dem Auslösen kontaktiert die Zugfläche des ausgelösten Mitnahmeelements die Schubfläche des anderen Mitnahmeelements. Der sich entladenede Energiespeicher der ausgelösten Vorrichtung zieht das Mitnahmeelement in die Endlage. Das ausgelöste Mitnahmeelement verfährt den Verdrängungsraum verkleinernd den Kolben der Zylinder-Kolben-Einheit.

Weitere Einzelheiten der Erfindung ergeben sich aus den Unteransprüchen und der nachfolgenden Beschreibung schematisch dargestellter Ausführungsformen.
- Figur 1:: Schrank mit Schiebetüren;
- Figur 2:: Mitteltür nach rechts geöffnet;
- Figur 3:: Mitteltür nach links geöffnet;
- Figur 4:: Mitteltür-Zuziehvorrichtung;
- Figur 5:: Isometrische Ansicht des Mitnahmeelements;
- Figur 6:: Stirnansicht des Mitnahmeelements;
- Figur 7:: Kombinierte Beschleunigungs- und Verzögerungsansicht in der Endstellung;
- Figur 8:: Kombinierte Beschleunigungs- und Verzögerungsvorrichtung in der Parkstellung;
- Figur 9:: Detail der Zylinder-Kolben-Einheit;
- Figur 10:: Mitnahmeelement mit balligen Zug- und Schubflächen;
- Figur 11:: Mitteltür-Zuziehvorrichtung in der Grundstellung;
- Figur 12:: Zuziehvorrichtung beim Öffnen nach rechts;
- Figur 13:: Zuziehvorrichtung bei nach rechts geöffneter Mitteltür;
- Figur 14:: Zuziehvorrichtung unmittelbar nach dem Eingriff beim Schließen der Mitteltür von rechts;
- Figur 15:: Zuziehvorrichtung vor dem Erreichen der geschlossenen Lage der Mitteltür;
- Figur 16:: Mitteltür-Zuziehvorrichtung bei geschlossener Mitteltür;
- Figur 17:: Zuziehvorrichtung beim Öffnen nach links;
- Figur 18:: Zuziehvorrichtung bei nach links geöffneter Mitteltür;
- Figur 19:: Zuziehvorrichtung unmittelbar nach dem Eingriff beim Schließen der Mitteltür von links;
- Figur 20:: Zuziehvorrichtung vor dem Erreichen der geschlossenen Lage der Mitteltür;
- Figur 21:: Mitnahmeelement mit unterschiedlich großen Zug- und Schubflächen;
- Figur 22:: Auslegungsparameter des Mitnahmeelements;
- Figur 23:: Kontaktpaarung (15);
- Figur 24:: Kontaktpaarung (16).

Die Figur 1 zeigt ein Möbelstück (2), z.B. einen Schrank (2) mit drei Schiebetüren (4 - 6). Die beiden äußeren Türen (4, 6) sind beispielsweise in gemeinsamen unteren und oberen Führungsbahnen geführt. Diese beiden Türen (4, 6) sind jeweils nur in eine Richtung öffenbar. Beim Schließen dieser äußeren Türen (4, 6) kann z.B. ein türseitiges Mitnahmeelement in einen Mitnehmer einer kombinierten Beschleunigungs- und Verzögerungsvorrichtung eingreifen, so dass diese äußere Tür (4, 6) definiert und anschlagfrei ihre Endlage erreicht.

Die mittlere Tür (5) des Schranks (2) ist in der Darstellung der Figur 1 vor den beiden äußeren Türen (4, 6) geführt. Diese Mitteltür (5) ist breiter als der Abstand der beiden äußeren Türen (4, 6) zueinander, so dass die Mitteltür (5) die beiden anderen Türen (4, 6) überlappt. Die Mitteltür (5) kann auch hinter den äußeren Türen (4, 6) geführt sein. Bei zugezogenen Türen (4 - 6) ist die Vorderfront (7) des Schranks (2) geschlossen. Gegebenenfalls können die Türen (4 - 6) mittels zusätzlicher Schlösser verriegelt werden.

Aus der in der Figur 1 dargestellten Lage ist die Mitteltür (5) in zwei Öffnungsrichtungen (19), also sowohl nach rechts, vgl. die Figur 2, als auch nach links, vgl. Figur 3 öffenbar. Um die Mitteltür (5) zu schließen, wird diese zunächst aus der jeweiligen offenen Position in die Gegenrichtung z.B. manuell geschoben und dann mittels der Mitteltür-Zuziehvorrichtung (10) in die geschlossene Lage gezogen.

Auf der Oberseite (8) des Möbelstücks (2) ist in den genannten Darstellungen die Mitteltür-Zuziehvorrichtung (10) angeordnet. Die Figur 4 zeigt die Mitteltür-Zuziehvorrichtung (10) in einer isometrischen Darstellung. Sie umfasst ein Zug- und Abbremsvorrichtungspaar (11), das aus zwei Zug- und Abbremsvorrichtungen (20, 120) besteht. Eine dieser Zug- und Abbremsvorrichtungen (20) ist auf dem Möbelkorpus (3) befestigt, die andere (120) ist an der Mitteltür (5) z.B. angeschraubt. Im Folgenden beziehen sich die Bezugszeichen über (120) auf die zweite Vorrichtung (120). Anstatt in der dargestellten Lage kann die Mitteltür-Zuziehvorrichtung (10) auch im unteren Bereich des Schrankes (2) oder verdeckt im Schrank (2) angeordnet sein. Auch ist es denkbar, eine Zug- und Abbremsvorrichtung (20) an einer Außentür (4; 6) statt am Möbelkorpus (3) anzuordnen. Bei einem Schrank (2) mit mehr als drei Türen (4 - 6) kann an jeder der nichtäußeren Türen eine Mitteltür-Zuziehvorrichtung (10) angeordnet sein.

Im Ausführungsbeispiel sind beide Zug- und Abbremsvorrichtungen (20, 120) kombinierte Beschleunigungs- und Verzögerungsvorrichtungen (20, 120). Die beiden in der Darstellung der Figur 4 identischen Beschleunigungs- und Verzögerungsvorrichtungen (20; 120) sind symmetrisch zu einer Symmetrieebene angeordnet, die die Bewegungsfuge (9) zwischen dem Möbelkorpus (3) und der Mitteltür (5) umfasst.

Jede der kombinierten Beschleunigungs- und Verzögerungsvorrichtungen (20; 120) umfasst ein Trag- und Führungsteil (31; 131), eine Zylinder-Kolben-Einheit (41; 141), ein Mitnahmeelement (71; 171) und einen Energiespeicher (91; 191). Die beiden Zylinder-Kolben-Einheiten (41, 141) zeigen in die gleiche Richtung, z.B. nach rechts. Die Mitnahmeelemente (71, 171) greifen in der Darstellung der Figur 4 ineinander. Die Energiespeicher (91, 191) sind der Bewegungsfuge (9) abgewandt.

In den Figuren 7 und 8 ist eine einzelne Beschleunigungs- und Verzögerungsvorrichtung (20; 120) in Längsschnitten dargestellt. Die Figur 7 zeigt das Mitnahmeelement (71, 171) in einer Endlage (22, 122). In der Figur 8 ist die Vorrichtung (20, 120) mit dem Mitnahmeelement (71, 171) in der Parkposition (21, 121) dargestellt.

Das z.B. zu einer Mittenlängsebene symmetrische Trag- und Führungsteil (31; 131) hat im Ausführungsbeispiel zwei Durchgangsbohrungen (32). Beispielsweise kann die einzelne Vorrichtung (20; 120) z.B. mittels Schrauben, die in diese Durchgangsbohrungen (32) eingesetzt werden, als Nachrüstteil am Möbelkorpus (3) oder an der Mitteltür (5) befestigt werden.

Das Trag- und Führungsteil (31, 131) umfasst einen Aufnahmebereich (33) sowie einen Führungsbereich (34). Im Aufnahmebereich (33) ist die Zylinder-Kolben-Einheit (41; 141) mittels zweier am Zylinderkopfteil (42) eingreifender Nasen (35) gehalten. Der Führungsbereich (34) umfasst beispielsweise zwei einander gegenüber angeordnete Führungsbahnen (37; 137). Im Ausführungsbeispiel sind diese Führungsbahnen (37; 137) eingesenkte Nuten, die jeweils einen parallel zu den Hubrichtungen (55) des Kolbens (45) und der Kolbenstange (44) der Zylinder-Kolben-Einheit (41; 141) orientierten Abschnitt (38; 138) und einen mit diesem einen stumpfen Winkel, z.B. 120 Grad, einschließenden Abschnitt (39; 139) umfassen. Der zur Bewegungsrichtung (55) nichtparallele Abschnitt (39; 139) kann gerade oder gebogen sein. Die Nutbreite beträgt im Ausführungsbeispiel drei Millimeter. Auch eine andere Gestaltung des Trag- und Führungsteils (31; 131) ist denkbar.

Die Zylinder-Kolben-Einheit (41; 141) umfasst einen Zylinder (46), in dem ein Kolben (45; 145) geführt ist.

Der Zylinder (46) umfasst einen Zylindermantel (47) mit einem Kopfteil (42) und einen in den Zylindermantel (47) eingesetzten Zylinderboden (43; 143). Der Zylindermantel (47) und der Zylinderboden (43) sind beispielsweise als Spritzgussteile aus thermoplastischem Kunststoff, z.B. Polyoximethylen, hergestellt. Der Zylindermantel (47) ist hier auf seiner Außenseite zylindrisch und hat im Zylinderkopfbereich eine Einschnürung (48). Seine Länge beträgt beispielsweise das Neunfache des Außendurchmessers. Die nichtzylindrische Zylinderinnenwandung (51; 151) ist beispielsweise zur Entformung z.B. in Form eines Kegelstumpfmantels ausgebildet. Die kleinere Querschnittsfläche dieses Kegelstumpfmantels befindet sich am Kopfteil (42) des Zylinders (46), die größere Querschnittsfläche am Zylinderboden (43; 143). Die Steigung dieses Kegels beträgt beispielsweise 1:140. Die Innenwandung (51; 151) ist gegebenenfalls poliert.

In der Zylinderinnenwandung (51; 151) ist beispielsweise eine Längsnut (52; 152) angeordnet, deren Länge z.B. 70 % der Zylinderlänge beträgt, vgl. Figur 9. Sie endet am Zylinderboden (43). Ihre Breite beträgt z.B. 2 % des größeren Durchmessers der Zylinderinnenwandung (51; 151). Statt einer einzelnen Nut (52: 152) können auch mehrere Nuten (52; 152) an der Innenwandung (51; 151) angeordnet sein. Auch können sich diese z.B. schraubenlinienförmig an der Innenwandung (51; 151) des Zylindermantels (47) entlangwinden.

Am Bodenende (49) des Zylindermantels (47) kann eine weitere Längsnut (53) in der Zylinderinnenwandung (51; 151) angeordnet sein. Ihre Länge beträgt z.B. 15 % der Zylinderlänge.

Jede dieser Nuten (52; 152, 53) vergrößert den Querschnitt des Zylinderinnenraumes (54).

Zum Einsetzen des Zylinderbodens (43; 143) verfügt das Bodenende (49) z.B. über eine zweistufige rotationssymmetrische Einkerbung (56). Bei der Montage des Zylinderbodens (43; 143) wird die Luft aus dem Bereich der äußeren Einkerbung nach außen verdrängt, während die Luft aus der inneren Einkerbung in den Zylinderinnenraum (54) verdrängt wird. Auch andere Ausführungsformen einer hermetischen Abdichtung sind denkbar.

Im Kopfteil (42) ist in diesem Ausführungsbeispiel die Kolbenstangendurchführung (57) und eine z.B. an das Kopfteil (42) angeformte Kolbenstangendichtung (58; 158) angeordnet. Hiermit ist der Zylinderinnenraum (54) gegen die Umgebung (1) abgedichtet.

In den Darstellungen der Figuren 7 und 8 hat der Zylinder (46) an seiner Unterseite eine Federaufnahme (59). Diese trägt zusammen mit einer zweiten, am Mitnahmeelement (71; 171) angeordneten Federaufnahme (72) einen Energiespeicher (91; 191), z.B. eine Feder (91; 191). Im Ausführungsbeispiel ist dies eine Zugfeder (91; 191).

Der Kolben (45; 145) trägt zwei Kolbendichtelemente (61; 161) und (62; 162). Diese grenzen zumindest in einem Teilhub der Einschubbewegung des Kolbens (45; 145) einen Verdrängungsraum (65; 165) von einem Ausgleichsraum (66; 166) ab.

Beide Kolbendichtelemente (61; 161) und (62; 162) sind im Ausführungsbeispiel in Richtung des Zylinderbodens (43; 143) orientiert. Der in Richtung des Verdrängungsraums (65; 165) orientierte Wellendichtring (61; 161) liegt mit seiner außenliegenden Dichtlippe (63; 163) zumindest in der in der Figur 8 dargestellten Parkposition (21; 121) an der Zylinderinnenwandung (51; 151) an. In der in der Figur 7 dargestellten Endlage (22; 122) ist die Dichtlippe (63; 163) von der Zylinderinnenwandung (51; 151) gelöst. Bei Druckbeaufschlagung legt sich der Wellendichtring (61; 161) an das zweite Kolbendichtelement (62; 162), z.B. eine im Kolben (45; 145) eingespannte Bremsmanschette (62; 162), an.

Die Kolbenstange (44; 144) ist aus einem elastisch verformbaren Werkstoff, z.B. einem thermoplastischen Werkstoff, hergestellt. Beispielsweise ist sie im biegbaren Führungsbereich (64) zylindrisch ausgebildet und hat einen Durchmesser von drei Millimetern. Der Kolbenstangenkopf (67) ist kugelförmig ausgebildet. Im Ausführungsbeispiel ist er in einer Kolbenstangenaufnahme (73) mit dem Mitnahmeelement (71; 171) verrastet.

Das Mitnahmeelement (71, 171) ist in einer isometrischen Ansicht in der Figur 5 dargestellt. Die Figur 6 zeigt eine Ansicht von der der Kolbenstangenaufnahme (73) abgewandten Stirnseite (74) des Mitnahmeelements (71; 171).

Das Mitnahmeelement (71; 171) hat im Ausführungsbeispiel zwei einander gegenüber angeordnete Führungszapfen (75), die Kolbenstangenaufnahme (73), die Federaufnahme (72) und zwei auf einer Tragplatte (76, 176) angeordnete Anschlagteile (77, 78; 177, 178). Die Führungszapfen (75; 175) greifen in die Führungsbahnen (37; 137) des Trag- und Führungsteils (31; 131) ein. Sie liegen mit der Kolbenstangenaufnahme (73) in einer Ebene parallel zur Tragplatte (76; 176). Gegebenenfalls kann das Mitnahmeelement (71; 171) auch zwei Paare von Führungszapfen (75; 175) umfassen.

Die Federaufnahme (72) des Mitnahmeelements (71; 171) hat einen Doppelhaken (79), der im montierten Zustand, vgl. die Figuren 7 und 8, den Kopf (92) der Zugfeder (91; 191) hintergreift. Der in Richtung der Stirnseite (74) gebogene Haken (79) verhindert sowohl in der Parkstellung (21; 121) als auch während des gesamten Hubes des Mitnahmeelements (71; 171) in Richtung der Endlage (22; 122) ein Aushaken der Feder (91; 191).

Die beiden z.B. keilförmig ausgebildeten Anschlagteile (77, 78; 177, 178) sind auf der Oberseite (81) der Tragplatte (76; 176) sowohl ind Längs- (82) als auch in Querrichtung (83) versetzt zueinander angeordnet. Ihr Abstand in Längsrichtung (82) beträgt im Ausführungsbeispiel elf Millimeter. Die Anschlagteile (77, 78; 177, 178) haben in der Darstellung der Figuren 5 und 6 jeweils eine normal zur Oberseite (81) angeordnete Anschlagfläche (84, 85; 184, 185) und eine mit dieser beispielsweise einen Winkel von 60 Grad einschließende Stützfläche (86). Die Anschlagflächen (84, 85; 184, 185) haben in diesem Ausführungsbeispiel eine Höhe normal zur Tragplatte (76; 176) von sieben Millimetern und eine Breite von sechs Millimetern. Die Seitenflächen (87) sind in den Darstellungen der Figuren 4 und 5 normal zu den Führungszapfen (75; 175) orientiert. Im Ausführungsbeispiel begrenzen die beiden Anschlagteile (77, 78; 177, 178) eines Mitnahmeelements (71; 171) eine Mitnahmeausnehmung (88, 188). Die Anschlagflächen (84, 85; 184, 185) bilden die Innenflächen dieser zumindest in einer Seitenansicht U-förmigen Mitnahmeausnehmung (88, 188).

Die beiden Anschlagflächen (84, 85; 184, 185) eines Mitnahmeelements (71; 171) sind hier entgegengesetzt zueinander gerichtet. Ihre Normalenvektoren zeigen damit in einander entgegengesetzte Richtungen.

Die Figur 10 zeigt eine Draufsicht auf ein Mitnahmeelement (71; 171) mit einachsig ballig gewölbten Anschlagflächen (84; 85; 184; 185). Die hier dargestellten Anschlagflächen (84; 85; 184; 185) haben beispielsweise einen konstanten Radius, wobei die Krümmungsmittellinie normal zur Tragplatte (76; 176) orientiert ist. Die Anschlagflächen (84; 85; 184; 185) können jedoch auch in den Querrichtungen (83) progressiv zunehmende Radien aufweisen. Auch eine Ausbildung mit Eckenabrundungen ist denkbar.

Es ist auch denkbar, die Anschlagflächen (84; 85; 184; 185) zweiachsig gekrümmt auszubilden. Die zweite Krümmungsachse ist dann z.B. in Querrichtung (83) orientiert parallel zur Tragplatte (76; 176). Auch können nur einzelne Anschlagflächen gewölbt ausgeführt sein und die anderen eben sein.

Die Normalenvektoren dieser Flächen (84; 85; 184; 185) liegen beispielsweise innerhalb eines gedachten Kegels mit einem Öffnungswinkel kleiner als 60 Grad. Die zentralen Normalenvektoren der Anschlagflächen (84, 85; 184, 185) eines Mitnahmeelements (71; 171), die innerhalb eines Kegels mit einem Öffnungswinkel von 15 Grad liegen, zeigen dann zumindest annähernd in entgegengesetzte Richtungen.

Im montierten Zustand, vgl. die Figuren 7 und 8, ist das rechte Anschlagteil (78; 178) eines jeden Mitnahmeelements (71; 171) der Endlage (22; 122) zugewandt. Dieses Anschlagteil (78; 178) wird im Folgenden als Schubteil (78; 178) bezeichnet. Die Anschlagfläche (85; 185) des Schubteils (78; 178) ist die Schubfläche (85; 185).

Das in den Figuren 7 und 8 jeweils der Parkposition (21; 121) zugewandte Anschlagteil (77; 177) ist im Folgenden als Zugteil (77; 177) bezeichnet. Seine Anschlagfläche (84; 184) ist die Zugfläche (84; 184).

Die Figuren 11 - 13 zeigen das Öffnen der Mitteltür (5) nach rechts. Hierbei sind jeweils oben der feststehende Möbelkorpus (3) und unten die bewegbare Mitteltür (5) dargestellt. Die erste Zug- und Abbremsvorrichtung (20) ist am Möbelkorpus (3) und die zweite Zug- und Abbremsvorrichtung (120) ist an der Schiebetür (5) angeordnet.

Die Figur 11 wie auch die Figuren 1 und 4 zeigen die Mitteltür (5) in der geschlossenen Grundstellung. Die beiden Zugund Abbremsvorrichtungen (20, 120) liegen nebeneinander. Die Mitnahmeelemente (71; 171) liegen in der Darstellung der Figur 11 so, dass das Zugteil (177) der zweiten Vorrichtung (120) vom Zugteil (77) der ersten Vorrichtung (20) verdeckt wird. Das Schubteil (178) der zweiten Vorrichtung (120) verdeckt in dieser Darstellung das Schubteil (78) der ersten Vorrichtung (20). Die beiden Mitnahmeelemente (71; 171) liegen in ihren Endlagen (22; 122), vgl. Figur 7. Die beiden Zylinder-Kolben-Einheiten (41; 141) sind eingefahren, die Energiespeicher (91; 191) sind entladen.

Beim Öffnen der Mitteltür (5) nach rechts, vgl. die Figuren 2 und 12, verbleibt die erste Zug- und Abbremsvorrichtung (20) in der Ausgangslage. Das Mitnahmeelement (71) verbleibt in seiner Endlage (22).

Die zweite Zug- und Abbremsvorrichtung (120) wird zusammen mit der Mitteltür (5) verschoben. Hierbei kontaktiert das Zugteil (177) der zweiten Vorrichtung (120) mit seiner Zugfläche (184) die Schubfläche (85) der ersten Vorrichtung (20). Das zweite Mitnahmeelement (171) wird aus der Endlage (122) in Richtung der Parkposition (121) gezogen. Hierbei wird mittels der Kolbenstange (144) der Kolben (145) der Zylinder-Kolben-Einheit (141) ausgefahren. Gleichzeitig wird die Zugfeder (191) gespannt, der Energiespeicher (191) wird geladen.

Auch beim weiteren Öffnen der Mitteltür (5) verbleibt das Mitnahmeelement (71) der ersten Vorrichtung (20) in der Endlage (22), vgl. Figur 13. Die Führungszapfen (175) des zweiten Mitnahmeelements (171) gelangen in die schrägen Abschnitte (139) der Führungsbahnen (137). Mittels der nun gespannten Zugfeder (191) ist das zweite Mitnahmeelement (171) in der Parkposition (121) kraft- und formschlüssig gesichert. Der Energiespeicher (191) ist geladen, die Zylinder-Kolben-Einheit (141) ist ausgefahren.

Die Zugfläche (184) des zweiten Mitnahmeelements (171) hat beim Kippen des Mitnahmeelements (171) in die Parkposition (121) die Schubfläche (85) des ersten Mitnahmeelements (71) verlassen. Die Flächen (184, 85) sind nun voneinander getrennt. Das Zugteil (177) der zweiten Vorrichtung (120) kann das Schubteil (78) der ersten Vorrichtung (20) passieren. Die Mitteltür (5) kann nun quasi widerstandsfrei weiter in der Öffnungsrichtung (19) geöffnet werden.

Das Schließen der nach rechts geöffneten Mitteltür (5) ist in den Figuren 13 - 16 dargestellt. In der Ausgangsposition, vgl. Figur 13, befindet sich die feststehende Vorrichtung (20) in der Endlage (22). Die zusammen mit der Mitteltür (5) bewegte zweite Vorrichtung (120) ist in der Parkposition (121).

Beim z.B. zunächst manuellen Zuschieben der Mitteltür (5) stößt die Schubfläche (185) der zweiten Vorrichtung (120) an die Zugfläche (84) der ersten Vorrichtung (20). Das Mitnahmeelement (171) der zweiten Vorrichtung (120) wird aus der Parkposition (121) gelöst. Hierbei wird es in die waagerechte Lage geschwenkt, bei der die Führungszapfen (175) im waagerechten Abschnitt (138) der Führungsbahnen (137) laufen. Dies ist in der Figur 14 dargestellt.

In der zweiten Vorrichtung (120) wirkt das Mitnahmeelement (171) auf die Kolbenstange (144) und auf den Kolben (145) der Zylinder-Kolben-Einheit (141). Nach dem Prinzip der Selbsthilfe wird unmittelbar mit dem Beginn der Einfahrbewegung der Kolbenstange (144) der Dichtkragen (163) unter Verformung an die Zylinderinnenwandung (151) angepresst. Der Verdrängungsraum (165) wird quasi hermetisch vom Ausgleichsraum (166) getrennt. Beim weiteren Verfahren der Kolbenstange (144) in Richtung des Zylinderbodens (143) wird das Volumen des Verdrängungsraums (165) verkleinert. Der Gasdruck, z.B. der Luftdruck im Verdrängungsraum (165), erhöht sich und wirkt als interne Kraft auf das Kolbendichtelement (161) und auf die Bremsmanschette (162). Außerdem dichtet im Ausführungsbeispiel die Kolbenstangendichtung (158) zumindest in einem Teilbereich des Kolbenstangenhubs den Ausgleichsraum (166) gegen die Umgebung (1) ab, wodurch im Ausgleichsraum (166) ein Unterdruck erzeugt wird. Die Geschwindigkeit der Mitteltür (5) wird stark abgebremst.

Mit zunehmendem Hub der Kolbenstange (144) erreicht der Dichtkragen (163) des Kolbendichtelements (161) den Beginn der Längsnut (152). Sobald, wie in der Figur 9 dargestellt, der Dichtkragen (163) den hinteren Rand des Drosselkanals (152). passiert hat, wird Luft aus dem Verdrängungsraum (165) über den Drosselkanal (152) in den Ausgleichsraum (166) verdrängt. Der Druck im Verdrängungsraum (165) fällt z.B. schlagartig ab. Die Bremsmanschette (162) kann hierbei noch an der Zylinderinnenwandung (151) anliegen.

Sollte die Mitteltür (5) kräftig zugeschoben worden sein, kann mit dem Auslösen des zweiten Mitnahmeelements (171) aus der Parkposition (121) auch das erste Mitnahmeelement (71) aus der Endlage (22) herausgezogen werden. Bei dieser Überlastsicherung wird der Energiespeicher (91) der ersten Vorrichtung (20) teilweise geladen, wodurch die Mitteltür (5) zusätzlich abgebremst wird. Danach entspannt sich der erste Energiespeicher (91) wieder.

Die Mitteltür (5) hat jetzt nur noch eine geringe Geschwindigkeit oder sie ist sogar stehen geblieben.

Der sich nach dem Auslösen aus der Parkposition (121) entladende Energiespeicher (191) der zweiten Beschleunigungs- und Verzögerungsvorrichtung (120) zieht das zweite Mitnahmeelement (171) weiter nach rechts. Die in den Figuren 14 und 23 dargestellte Kontaktpaarung (15) zwischen der Zugfläche (84) der ersten Vorrichtung (20) und der Schubfläche (185) der zweiten Vorrichtung (120) wird gelöst. Das mittels der sich weiter entladenden Feder (191) angetriebene, weiter nach rechts verfahrende zweite Mitnahmeelement (171) stößt mit seiner Zugfläche (184) an die Schubfläche (85) des ersten Mitnahmeelements (71), vgl. Figur 15. Die beiden Anschlagflächen (184, 85) bilden die Kontaktpaarung (16), vgl. Figur 24. Die Kolbenstange (144) der zweiten Vorrichtung (120) wird weiter eingefahren. Sobald sich das Kolbendichtelement (161) vollständig von der Innenwandung (151) gelöst hat, strömt zusätzlich Luft aus dem Verdrängungsraum (165) in den Ausgleichsraum (166). Das Kolbendichtelement (161) nimmt wieder seine Ausgangslage vor dem Beginn der Hubbewegung an. Die nunmehr fast zugezogene Mitteltür (5) hat jetzt eine geringe Restgeschwindigkeit.

Sobald das zweite Mitnahmeelement (171) seine Endlage (122) erreicht hat, kann die Mitteltür (5) aufgrund ihrer Massenträgheit noch weiter in der Zuziehrichtung (17) verfahren, vgl. Figur 16. Die Kontaktpaarung (16) der Zugfläche (184) des zweiten Mitnahmeelements (171) und der Schubfläche (85) des ersten Mitnahmeelements (71) löst sich. Die zugezogene Mitteltür (5) nimmt nun wieder ihre Ausgangslage ein.

Die Figuren 16 - 18 zeigen das Öffnen der Mitteltür (5) nach links, vgl. Figur 3. Die Ausgangslage der Figur 16 ist identisch mit der Ausgangslage der Figur 11.

Beim Öffnen der Mitteltür (5) nach links kontaktiert die Zugfläche (84) der ersten, am Möbelkorpus (3) angeordneten Vorrichtung (20) die Schubfläche (185) der zweiten Vorrichtung (120), vgl. Figur 17. Das erste Mitnahmeelement (71) wird aus der Endlage (22) herausgezogen. Die Zugfeder (91) der ersten Vorrichtung (20) wird gespannt. Der Kolben (45) der ersten Zylinder-Kolben-Einheit (41) wird ausgefahren. Das zweite Mitnahmeelement (171) verbleibt in der Endlage (122). Der zweite Energiespeicher (191) ist entspannt. Die zweite Zylinder-Kolben-Einheit (141) ist eingefahren.

Sobald das erste Mitnahmeelement (71) seine Parkposition (21) erreicht hat, vgl. Figur 18, kann die Mitteltür (5) nahezu widerstandsfrei in der Öffnungsrichtung (19) weiter geöffnet werden. Die beim Kippen des ersten Mitnahmeelements (71) in die Parkposition (21) mitkippende Zugfläche (84) der ersten Vorrichtung (20) hat sich von der Schubfläche (185) der zweiten Vorrichtung (120) gelöst.

Das Schließen der Mitteltür (5) von links ist in den Figuren 18 - 20 dargestellt. In der in der Figur 18 dargestellten Ausgangslage ist das Mitnahmeelement (71) der ersten Vorrichtung (20) in der Parkstellung (21) und das Mitnahmeelement (171) der zweiten Vorrichtung (120) in der Endlage (122).

Beim Zuschieben der Mitteltür (5) kontaktiert die Zugfläche (184) der zweiten Vorrichtung (120) die Schubfläche (85) der ersten Vorrichtung (20). Das Mitnahmeelement (71) der ersten Vorrichtung (20) wird aus der Parkstellung (21) gelöst, vgl. Figur 19. Die Kolbenstange (44) der ersten Zylinder-Kolben-Einheit (41) wird eingefahren. Hierbei bewirkt der sich im Verdrängungsraum (65) aufbauende Druck zunächst eine starke Verzögerung der Mitteltür (5). Gegebenenfalls kann als Überlastsicherung hierbei das zweite Mitnahmeelement (171) aus der Endlage (122) heraus gezogen werden. Die Mitteltür (5) hat jetzt nur noch eine geringe Restgeschwindigkeit. Das zweite Mitnahmeelement (171) verfährt wieder in seine Endlage (122).

Mit dem Auslösen des Mitnahmeelements (71) aus der Parkposition (21) entspannt sich die Zugfeder (91) der ersten Vorrichtung (20). Sie zieht das Mitnahmeelement (71) in Richtung der Endlage (22). Die in der Figur 19 dargestellte Kontaktpaarung (16) wird gelöst. Das Mitnahmeelement (71) der ersten Vorrichtung (20) wird weiter eingefahren, bis seine Zugfläche (84) die Schubfläche (185) des zweiten Mitnahmeelements (120) kontaktiert, vgl. Figur 20. Die Mitteltür wird weiter in der Zuziehrichtung (18) zugezogen.

Mittels der ersten Zugfeder (91) wird das erste Mitnahmeelement (71) in die Endlage (22) gezogen. Der Kolben (45) wird eingefahren. Das Massenträgheitsmoment der Mitteltür (5) kann nun die Kontaktpaarung (15) der Zugfläche (84) des ersten Mitnahmeelements (71) und der Schubfläche (185) des zweiten Mitnahmeelements (171) lösen. Die Mitteltür (5) nimmt ihre in den Figuren 1, 4, 11 und 16 dargestellte geschlossene Ausgangslage ein.

Die beiden Zug- und Abbremsvorrichtungen (20; 120) können auch so angeordnet sein, dass die Zylinder-Kolben-Einheiten (41; 141) nach links zeigen. Der Bewegungsablauf ist dann analog zum oben beschriebenen Ablauf.

Das Zug- und Abbremsvorrichtungspaar (11) kann zwei unterschiedliche Zug- und Abbremsvorrichtungen (20; 120) aufweisen. Diese können beispielsweise unterschiedlichen Hub und/oder unterschiedlichen Querschnitt haben. Hierbei kann das Geschwindigkeitsprofil über den Hub beim Schließen von rechts anders sein als Geschwindigkeitsprofil über den Hub beim Schließen von links.

Eine oder beide Zug- und Abbremsvorrichtungen (20; 120) kann auch derart aufgebaut sein, dass ihr Verdrängungsraum zwischen dem Kolben und dem Zylinderkopf der Zylinder-Kolben-Einheit angeordnet ist. Bei einer derartigen Vorrichtung ist in der Parkstellung die Kolbenstange eingefahren und in der Endstellung ausgefahren. Die Definitionen der Zug- und der Schubfläche entsprechen der oben genannten Definition.

Im Ausführungsbeispiel haben die Zug- und Abbremsvorrichtungen (20; 120) pneumatische Verzögerungsvorrichtungen. Es ist aber auch denkbar, pneumatische Dämpfer, deren Verdrängungsraum mit der Umgebung (1) kommuniziert, einzusetzen. Auch der Einsatz hydraulischer Dämpfer ist denkbar. Bei den letztgenannten Dämpfern kann die Kolbenstange federbelastet ausfahrbar sein und mit einer Anstoßfläche am Mitnahmeelement anliegen.

Die beiden Anschlagteile (77, 78; 177, 178) eines Mitnahmeelements (71; 171) können miteinander entlang ihrer gesamten Höhe verbunden sein. Die über die jeweilige Kontaktpaarung (15; 16) übertragenen Kräfte können damit über eine größere Querschnittsfläche auf die jeweilige Tragplatte (76; 176) übertragen werden.

Die Figur 21 zeigt ein Mitnahmeelement (71), dessen miteinander verbundene Anschlagteile (77, 78) in der Längsrichtung (82) des Mitnahmeelements (71) einen geringeren Abstand voneinander haben als in der Darstellung der Figur 5. Außerdem ist die Schubfläche (85) in diesem Ausführungsbeispiel größer ausgebildet als die Zugfläche (84). Das zweite Mitnahmeelement (171) kann identisch ausgebildet sein.

In der Figur 22 sind die Auslegungsparameter eines einzelnen Mitnahmeelements (71; 171) dargestellt. Der Mindestabstand dₘᵢₙ der Zug- (84; 184) und der Schubfläche (85; 185) in Längsrichtung (82) des Mitnahmeelements (71; 171) ist abhängig von der Mindestüberlappung (s) der in der Endlage (122) liegenden Zugfläche (184) beim Auftreffen auf die in der Parkstellung (21) befindliche Schubfläche (85), dem Kopfspiel (k) und dem Schwenkwinkel (a) des Mitnahmeelements (71) in der Parkposition (21). Der Mindestabstand ergibt sich somit zu dₘᵢₙ ≥ (s + k) / sin (a). Im vorliegenden Ausführungsbeispiel beträgt die Mindestüberlappung (s) beim Auftreffen 2,8 Millimeter, das Kopfspiel (k) 0,35 Millimeter und der Schwenkwinkel (a) 17 Grad. Hieraus ergibt sich der oben genannte gewählte Abstand der beiden Flächen (84, 85; 184, 185).

Auch Kombinationen der einzelnen Ausführungsbeispiele sind denkbar.

### Bezugszeichenliste:

- 1: Umgebung
- 2: Möbelstück, Schrank
- 3: Möbelkorpus
- 4: linke Tür, Schiebetür
- 5: mittlere Tür, Mitteltür, Schiebetür
- 6: rechte Tür, Schiebetür
- 7: Vorderfront
- 8: Oberseite
- 9: Bewegungsfuge

- 10: Mitteltür-Zuziehvorrichtung
- 11: Zug- und Abbremsvorrichtungspaar

- 15: Kontaktpaarung zwischen (84) und (185)
- 16: Kontaktpaarung zwischen (85) und (184)
- 17: Zuziehrichtung von rechts
- 18: Zuziehrichtung von links
- 19: Öffnungsrichtungen

- 20, 120: Zug- und Abbremsvorrichtung, kombinierte Beschleunigungs- und Verzögerungsvorrichtungen
- 21, 121: Parkposition
- 22, 122: Endlage, Endposition

- 31, 131: Trag- und Führungsteil
- 32: Durchgangsbohrungen
- 33: Aufnahmebereich
- 34: Führungsbereich
- 35: Nasen

- 37, 137: Führungsbahnen
- 38, 138: Abschnitt, waagerecht, von (37)
- 39, 139: Abschnitt von (37)

- 41, 141: Zylinder-Kolben-Einheit
- 42: Zylinderkopfteil, Kopfteil
- 43, 143: Zylinderboden
- 44, 144: Kolbenstange
- 45, 145: Kolben
- 46: Zylinder
- 47: Zylindermantel
- 48: Einschnürung
- 49: Bodenende

- 51, 151: Zylinderinennwandung
- 52, 152: Längsnut, Drosselkanal
- 53: Längsnut
- 54: Zylinderinnenraum
- 55: Hubrichtungen, Bewegungsrichtungen
- 56: Einkerbung
- 57: Kolbenstangendurchführung
- 58, 158: Kolbenstangendichtung
- 59: Federaufnahme

- 61, 161: Kolbendichtelement
- 62, 162: Kolbendichtelement, Bremsmanschette
- 63, 163: Dichtlippe
- 64: Führungsbereich
- 65, 165: Verdrängungsraum
- 66, 166: Ausgleichsraum
- 67: Kolbenstangenkopf

- 71, 171: Mitnahmeelement
- 72: Federaufnahme
- 73: Kolbenstangenaufnahme
- 74: Stirnseite von (71; 171)
- 75, 175: Führungszapfen
- 76, 176: Tragplatte
- 77, 177: Anschlagteil, Zugteil
- 78, 178: Anschlagteil, Schubteil
- 79: Doppelhaken

- 81: Oberseite
- 82: Längsrichtung
- 83: Querrichtung
- 84, 184: Anschlagfläche, Zugfläche
- 85, 185: Anschlagfläche, Schubfläche
- 86: Stützfläche
- 87: Seitenflächen
- 88, 188: Mitnahmeausnehmung

- 91, 191: Energiespeicher, Feder
- 92: Kopf von (91)

- a: Kippwinkel
- d: Abstand der Flächen (84, 85) bzw. (184, 185)
- k: Kopfspiel
- s: Mindestüberlappung

## Patentansprüche

1. Mitteltür-Zuziehvorrichtung (10) zum Zuziehen einer Mitteltür (5) in zwei Zuziehrichtungen (17, 18) mit einem aus zwei Zug- und Abbremsvorrichtungen (20, 120) bestehenden Zug- und Abbremsvorrichtungspaar (11), wobei eine dieser Zug- und Abbremsvorrichtungen (20) an einem Möbelkorpus (3) befestigbar ist und die ander (120) an der mitteltüs (5) befestigbar ist und wobei jede Zug- und Abbremsvorrichtung (20; 120) ein zwischen einer kraft- und/oder formschlüssig gesicherten Parkposition (21; 121) und einer Endlage (22; 122) unter Entladung eines wiederholt beladbaren Energiespeichers (91; 191) und unter Verkleinerung eines Verdrängungsraums (65; 165) einer Zylinder-Kolben-Einheit (41; 141) bewegbares Mitnahmeelement (71; 171) umfasst, **dadurch gekennzeichnet daß**
- jedes Mitnahmeelement (71; 171) zwei auf einer Tragplatte (76, 176) angeordnete Anschlagteile (77, 78; 177, 178) aufweist, die sowohl in der Längsrichtung (82) als auch in der Querrichtung (83) des Mitnahmeelements (71; 171) zueinander versetzt angeordnet sind,
- wobei an jedem Anschlagteil (77; 78; 177; 178) jeweils eine Anschlagfläche (84; 184; 85; 185) angeordnet ist,
- wobei die an dem der jeweiligen Parkposition (21; 121) zugewandten Anschlagteil (77; 177) angeordnete Anschlagfläche (84; 184) eine Zugfläche (84; 184) ist,
- wobei die an dem der jeweiligen Endlage (22; 122) zugewandten Anschlagteil (78; 178) angeordnete Anschlagfläche (85; 185) eine Schubfläche (85; 185) ist,
- sodass jedes Mitnahmeelement (71; 171) eine Zug- (84; 184) und eine zu dieser versetzt angeordnete Schubfläche (85; 185) umfasst,
- wobei die zentralen Normalenvektoren der Zugfläche (84; 184) und der Schubfläche (85; 185) jedes einzelnen Mit-nahmeelements (71; 171) in zumindest annähernd entgegengesetzte Richtungen zeigen und
- wobei die einander zugewandten Zug- (84; 184) und Schubflächen (185; 85) der beiden Mitnahmeelemente (71; 171) zumindest in einem Teilhub der Zug- und Abbremsvorrichtungen (20; 120) jeweils ein Kontaktpaar (15; 16) bilden.

2. Mitteltür-Zuziehvorrichtung (10) nach Anspruch 1, **dadurch gekennzeichnet, dass** die beiden Zug- und Abbremsvorrichtungen (20, 120) identisch sind.

3. Mitteltür-Zuziehvorrichtung (10) nach Anspruch 1, **dadurch gekennzeichnet, dass** die Zug- und Abbremsvorrichtungen (20, 120) kombinierte Beschleunigungs- und Verzögerungsvorrichtungen (20, 120) sind.

4. Mitteltür-Zuziehvorrichtung (10) nach Anspruch 1, **dadurch gekennzeichnet, dass** die Zugfläche (84; 184) und die Schubfläche (85; 185) des einzelnen Mitnahmeelements (71; 171) Innenflächen einer Mitnahmeausnehmung (88, 188) sind.

5. Mitteltür-Zuziehvorrichtung (10) nach Anspruch 1, **dadurch gekennzeichnet, dass** der Abstand (d) der Zug- (84, 184) und der Schubfläche (85, 185) des einzelnen Mitnahmeelements (71, 171) voneinander größer ist als das Produkt aus der Summe der Mindestüberlappung (s) und dem Kopfspiel (k) sowie dem Kehrwert des Sinus des Schwenkwinkels (a) eines Mitnahmeelements (71, 171) in der Parkposition (21, 121).

6. Mitteltür-Zuziehvorrichtung (10) nach Anspruch 1, **dadurch gekennzeichnet, dass** die beiden Zug- und Abbremsvorrichtungen (20; 120) symmetrisch zu einer eine Bewegungsfuge (9) umfassende Symmetrieebene angeordnet sind.

7. Verfahren zum Zuziehen einer Mitteltür (5) mit einer Mitteltür-Zuziehvorrichtung (10) nach Anspruch 1,
- wobei in einer Ausgangsposition - bei geöffneter Mitteltür (5) - die eine Zug- und Abbremsvorrichtung (20; 120) in der Parkposition (21; 121) und die andere Zug- und Abbremsvorrichtung (120; 20) in der Endlage (122; 22) ist,
- wobei beim Schließen der Mitteltür (5) die Zugfläche (184; 84) der in der Endlage (122; 22) befindlichen Zug- und Abbremsvorrichtung (120; 20) die Schubfläche (85; 185) der in der Parkposition (21; 121) befindlichen Zug- und Abbremsvorrichtung (20; 120) kontaktiert und diese auslöst,
- wobei nach dem Auslösen die Zugfläche (84; 184) des ausgelösten Mitnahmeelements (71; 171) die Schubfläche (185; 85) des anderen Mitnahmeelements (171, 71) kontaktiert
- wobei der sich entladenede Energiespeicher (91; 191) der ausgelösten Vorrichtung das Mitnahmeelement (71; 171) in die Endlage (22; 122) zieht und
- wobei das ausgelöste Mitnahmeelement (71; 171) den Kolben (45; 145) der Zylinder-Kolben-Einheit (41; 141) den Verdrängungsraum (65; 165) verkleinernd verfährt.

## Claims

1. A middle-door closing mechanism (10) for pulling a middle door (5) shut in two pulling-close directions (17, 18), comprising pull-and-retard means (11) consisting of two pulling and slowing-down devices (20, 120), with one of said pulling and slowing-down devices (20) adapted to be secured to a body (3) of a piece of furniture and the other one (120) of said devices adapted to be secured to the middle door (5), and with the pulling and slowing- down devices (20, 120) each comprising an entrainment element (71; 171) adapted to be moved between a parked position (21; 121) and an end position (22; 122), said parked position secured in a force fit and/or a shape fit manner and said movement taking place under the discharge of repeatedly loadable energy storage means (91; 191) and reduction of a displacement space (65; 165) in a cylinder-piston unit (41; 141), **characterized in that**
- the entrainment members (71; 171) each include two abutments (77, 78; 177, 178) on a supporting plate (76; 176) and disposed in a mutually offset relationship in the longitudinal direction (82) as well as in the transverse direction (83) of entrainment element (71; 171);
- the abutments (77; 78; 177; 178) each have thereon an abutment surface (84; 184; 85; 185);
- with the abutment surface (84; 184) on the abutment (77; 177) facing the respective parked position (21; 121) constituting a pulling surface (84; 184) and
- the abutment surface (85; 185) on the abutment (78; 178) facing the respective end position (22; 122) constituting a pushing surface (85; 185)
- so that the entrainment elements (71; 171) each have a pulling surface (84; 184) and a pushing surface (85; 185) offset relative thereto,
- with the vectors centrally normal to pulling surface (84; 184) and to pushing surface (85; 185) of each individual entrainment element (71; 171) pointing in at least approximately opposite directions; and
- with the mutually facing pulling surface (84; 184) and pushing surface (85; 185) of both entrainment elements (71; 171) forming a contacting couple (15; 16) in at least part of the stroke of the pulling and slowing-down devices (20; 120).

2. Middle-door closing mechanism (10) as claimed in claim 1, **characterized in that** the two pulling and slowing-down devices (20, 120) are identical.

3. Middle-door closing mechanism (10) as claimed in claim 1, **characterized in that** the pulling and slowing-down devices (20, 120) are combined accelerating and decelerating devices (20, 120).

4. Middle-door closing mechanism (10) as claimed in claim 1, **characterized in that** the pulling surface (84; 184) and the pushing surface (85; 185) of each individual entrainment element (71; 171) are inner surfaces of an entrainment recess (88, 188).

5. Middle-door closing mechanism (10) as claimed in claim 1, **characterized in that** the distance (d) between the pulling surface (84, 184) and the pushing surface (85, 185) of each individual entrainment element (71, 171) is greater than the product of the sum of the minimum overlap (s) plus the head clearance (k) times the reciprocal sine of the pivoting angle (a) of an entrainment element (71, 171) in the parked position (21, 121).

6. Middle-door closing mechanism (10) as claimed in claim 1, **characterized in that** the pair of pulling and slowing-down devices (20; 120) are arranged to be symmetrical relative to a plane of symmetry comprising a movement gap (9).

7. A method of pulling a middle door (5) shut using a middle-door closing mechanism (10) as claimed in claim 1, wherein
- in a starting situation, in which the middle door (5) is open, one of said pulling and slowing-down devices (20; 120) is in its parked position (21; 121) and the other one of said pulling and slowing-down devices (20, 120) is in its end position (122; 22);
- the closing of the middle door (5), with the pulling surface (184; 84) of the pulling and slowing-down device (120; 20) in its end position (122; 22) causing the pushing surface (85; 185) of the pulling and slowing-drown device (20; 120) in its parked position (21; 121) to be contacted and released;
- following said release, the pulling surface (84; 184) of the released entrainment element (71; 171) contacts the pushing surface (185; 85) of the other entrainment device (171, 71);
- whereby the energy storage means (91; 191) of the released device, now discharging, pulls the entrainment element (71; 171) into its end position (22; 122) and
- the released entrainment element (71; 171) displaces the piston (45; 145) of the cylinder-piston unit (41; 141), reducing the displacement space (65; 165).

## Revendications

1. Dispositif de fermeture (10) de porte centrale destiné à fermer une porte centrale (5) dans deux directions de fermeture (17, 18) comportant une paire de dispositifs de traction et de freinage (11) composée de deux dispositifs de traction et de freinage (20, 120), un de ces dispositifs de traction et de freinage (20) pouvant être fixé sur un corps de meuble (3) et l'autre dispositif (120) pouvant être fixé sur la porte centrale (5) et chaque dispositif de traction et de freinage (20; 120) comportant un élément d'entraînement (71; 171) qui peut être déplacé entre une position de stationnement (21; 121) maintenue par adhérence et/ou par complémentarité de forme et une position terminale (22; 122), en déchargeant un accumulateur d'énergie (91; 191) qui peut être rechargé de façon répétée et en réduisant un espace de refoulement (65; 165) d'une unité cylindre-piston (41; 141), **caractérisé en ce**
- **que** chaque élément d'entraînement (71; 171) présente deux pièces de butée(77, 78; 177, 178) disposées sur une plaque de support (76, 176)qui sont décalées, l'une par rapport à l'autre, dans les directions longitudinales (82) et latérales (83) de l'élément d'entraînement (71; 171),
- **qu'**une surface de butée (84; 184; 85; 185) est disposée sur chaque pièce de butée (77; 78; 177; 178),
- **que** la surface de butée (84; 184) qui est disposée sur la pièce de butée (77; 177) orientée vers la position de stationnement correspondante (21; 121), est une surface de traction (84; 184),
- **que** la surface de butée (85; 185) qui est disposée sur la pièce de butée (78; 178) orientée vers la position finale correspondante (22; 122) est une surface de poussée (85; 185),
- **que** chaque élément d'entraînement (71; 171) comporte une surface de traction (84; 184) et une surface de poussée (85; 185) décalée par rapport à la surface de traction,
- **que** les vecteurs normaux centraux de la surface de traction (84; 184) et de la surface de poussée (85; 185) de chaque élément d'entraînement (71; 171) sont orientés dans des sens au moins approximativement opposés et
- **que** les surfaces de traction (84; 184) et de poussée (85; 185) orientées les unes vers les autres des deux éléments d'entraînement (71; 171) forment, au moins dans une course partielle des dispositifs de traction et de freinage (20; 120), respectivement une paire de contact (15, 16).

2. Dispositif de fermeture (10) de porte centrale selon la revendication 1, **caractérisé en ce que** les deux dispositifs de traction et de freinage (20, 120) sont identiques.

3. Dispositif de fermeture (10) de porte centrale selon la revendication 1, **caractérisé en ce que** les dispositifs de traction et de freinage (20, 120) sont des dispositifs combinés d'accélération et de décélération (20, 120).

4. Dispositif de fermeture (10) de porte centrale selon la revendication 1, **caractérisé en ce que** la surface de traction (84; 184) et la surface de poussée (85; 185) de chaque élément d'entraînement (71; 171) sont des surfaces intérieures d'un évidement d'entraînement (88, 188).

5. Dispositif de fermeture (10) de porte centrale selon la revendication 1, **caractérisé en ce que** la distance (d) entre la surface de traction (84, 184) et la surface de poussée (85, 185) de chaque élément d'entraînement (71, 171) est plus grande que le produit de la somme du chevauchement minimum (s) et du jeu au sommet (k) ainsi que de la valeur inverse du sinus de l'angle de pivotement (a) d'un élément d'entraînement (71, 171) dans la position de stationnement (21, 121).

6. Dispositif de fermeture (10) de porte centrale selon la revendication 1, **caractérisé en ce que** les deux dispositifs de traction et de poussée (20; 120) sont placés symétriquement par rapport à un plan de symétrie comprenant un joint de dilatation (9).

7. Procédé de fermeture d'une porte centrale (5) comportant un dispositif de fermeture de porte centrale (10) selon la revendication 1, **caractérisé en ce**
- **que**, dans une position initiale lorsque la porte centrale (5) est ouverte, un des dispositifs de traction et freinage (20; 120)se trouve dans la position de stationnement (21, 121) et l'autre dispositif de traction et de freinage (120; 20) se trouve dans la position finale (122; 22),
- **que** lors de la fermeture de la porte centrale (5) la surface de traction (84; 184) du dispositif de traction et de freinage (20; 120) qui se trouve dans la position finale (22; 122) entre en contact avec la surface de poussée (85; 185) du dispositif de traction et de freinage (20; 120) qui se trouve dans la position de stationnement (21; 121) et déclenche le dite surface,
- **qu'**après le déclenchement la surface de traction (84; 184) de l'élément d'entraînement déclenché (71; 171) entre en contact avec la surface de poussée (85; 185) de l'autre élément d'entraînement (171; 71),
- **que** l'accumulateur d'énergie (91; 191)en train de se décharger du dispositif déclenché tire l'élément d'entraînement (71; 171) dans la position finale (22; 122) et
- **que** l'élément d'entraînement (71; 171) déclenché déplace le piston (45; 145) de l'unité cylindre-piston (41; 141) tout en réduisant l'espace de refoulement (65; 165).
